# EUROPÄISCHE PATENTSCHRIFT

(11) **EP 2 930 290 B1**
(45) Veröffentlichungstag und Bekanntmachung des Hinweises auf die Patenterteilung: **15.02.2017**
(21) Anmeldenummer: 15160964.1
(22) Anmeldetag: 26.03.2015
(51) Int. Cl.: E05B 27/00, E05B 19/00, E05B 35/00

(54) **Schloss-Schlüssel-System**
LOCK AND KEY SYSTEM
SYSTÈME SERRURE-CLÉ

(30) Priorität: 08.04.2014 DE 102014005431
(43) Veröffentlichungstag der Anmeldung: 14.10.2015
(73) Patentinhaber: ASSA ABLOY Sicherheitstechnik GmbH, 72458 Albstadt (DE)
(72) Erfinder: Matschke, Steffen, 14167 BERLIN (DE)
(74) Vertreter: Meissner, Peter E.

(56) Entgegenhaltungen:
- WO-A1-2009/012541
- DE-C1- 10 058 590
- FR-A1- 2 762 345

## Beschreibung

Die Erfindung betrifft ein Schloss - Schlüssel - System, umfassend ein Schließzylindergehäuse mit einem drehbar darin gelagerten Zylinderkern, in dessen Schlüsselkanal ein Flachschlüssel einführbar ist, der an seiner Flachseite eine Codierung aufweist, die im Schließzylinder erfassbar ist,.wobei bei nicht passender Codierung ein im Zylinderkern gelagertes Sperrelement über die Trennebene Zylinderkern/Schließzylindergehäuse in eine Ausnehmung im Schließzylindergehäuse verschiebbar ist und so die Drehung des Zylinderkerns verhindert.

Bei herkömmlichen Systemen weist der Flachschlüssel beispielsweise Kerben an der Schlüsselbrust auf, die von Kern- und Gehäusestiften abgetastet werden, wobei diese bei passendem Schlüssel an der Trennebene Zylinderkern/Schließzylindergehäuse abgleichen, so dass ein Schließvorgang ausgeführt werden kann.
Ferner sind in den Seitenflächen des Schlüsselschaftes Profilierungen vorgesehen, die einerseits durch die entsprechende Ausbildung des Schlüsselkanals und andererseits durch zusätzliche Tastelemente im Zylinderkern und geprüft werden. Sowohl bei den Kerben wie auch der Profilierung spricht man von der Codierung des Schlüssels.

Bisher wurden Nachschlüssel bzw. Schlüsselicopien durch mechanische Verfahren, wie Fräsen, angefertigt, wobei in der Regel das Original des Schlüssels zur Kopienahme vorlag.

Möglich war aber auch schon die Übernahme elektronisch vorliegender Daten für den Kopiervorgang.

Mit zunehmender Verbreitung sogenannter digitaler Kopiervorrichtungen ist jedoch die Möglichkeit auch zur unerlaubten Anfertigung von Nachschlüsseln gestiegen.

"Einfache" Schlüssel kann man leicht scannen und auf einer digitalen Kopiervorrichtung oder in anderen Stereolithographie - Systemen anfertigen. Schlüsselkarten und andere Legitimationen für das Kopieren von z.B. Generalschlüsseln bei Schließanlagen können damit leicht umgangen werden.

Bekannt sind auch Schlüssel, die im Schlüsselschaft gelagerte bewegliche Elemente aufweisen, die von Sperrelemente im Zylinderkern erkannt werden
Die Anfertigung von Schlüsselkopien ist damit schon erschwert worden.

Ein System gemäß dem Oberbegriff des Anspruchs 1 mit beweglichen Elementen im Schlüssel ist aus der WO 2009/012541 A1 bekannt

Der Erfindung liegt die Aufgabe zugrunde, einen Schlüssel-Kopierschutz zu schaffen, der das Kopieren des Schlüssels auf digitalen Kopiervorrichtungen weiter erschwert. Gelöst wird diese Aufgabe erfindungsgemäß mit einem Schloss - Schlüssel - System, umfassend ein Schließzylindergehäuse mit einem drehbar darin gelagerten Zylinderkern, in dessen Schlüsselkanal ein Flachschlüssel einführbar ist, der an seiner Flachseite eine Codierung aufweist, die im Schließzylinder erfassbar ist,wobei bei nicht passender Codierung ein im Zylinderkern gelagertes Sperrelement über die Trennebene Zylinderkern/Schließzylindergehäuse in eine Ausnehmung im Schließzylindergehäuse verschiebbar ist und so die Drehung des Zylinderkerns verhindert, dadurch,
- dass die Codierung aus in einer Ausnehmung im Schlüsselschaft angeordneten Ringen besteht, die durch eine in der Schlüsselschaftlängsebene angeordnete, gemeinsame Achse im Schlüssel fixiert, aber quer zur Schlüsselschaftlängsebene verschiebbar sind,
- dass im Zylinderkern eine entsprechende Räumung vorgesehen ist, um den Schlüssel mit den Ringen in den Schlüsselkanal einführen zu können,
- dass an einer definierten Stelle im Schlüsselkanal die Räumung derart erweitert ist, dass die Ringe quer zur Schlüsselschaftlängsebene verschiebbar sind,
- dass diese Verschiebung durch zwei den Ringen zugeordnete, quer zur Schlüsselschaftlängsebene bewegbare, beidseitig des Schlüsselkanals im Zylinderkern angeordnete Sperrelemente erfolgt, die jeweils mit beiden Ringen in Eingriff stehen,
wobei bei nicht passender Codierung des Schlüssels, die durch die Querverschiebung der Ringe definiert ist, die Sperrelemente, die Trennebene überschreitend, in die Ausnehmungen des Zylindergehäuses reichen können.

Zusätzlich ist im Zylinderkern ein Abfrageelement oder Abfragestift vorgesehen, der das Vorhandensein mindestens eines Ringes erkennt und beim Fehlen der Ringe eine Drehung des Zylinderkerns unterbindet.

Ausgehend von den Materialeigenschaften von digitalen Kopiervorrichtungen Materialien (hauptsächlich Kunststoffe mit niedriger Festigkeit) wurde eine Lösung gefunden, die die Materialeigenschaften von Stahl ausnutzt.

In einer Ausnehmung (Fenster) im Schlüssel sind zwei Ringe angeordnet, die sich seitlich, also quer zur Schlüsselschaftlängsebene, verschieben lassen. Die Ringe sind durch eine in der Schlüsselschaftlängsebene liegende Achse im Schlüssel fixiert.

Im Zylinderkern befindet sich eine entsprechende Räumung um den Schlüssel mit Ringen einführen zu können.

Wenn der Schlüssel vollständig eingeführt ist, können die Ringe in halbrunde Freimachungen im Zylinderkern verschoben werden. Diese Verschiebung wird von zwei Schiebern vorgenommen, die mit ihren Nasen in den Labyrinth-Nuten des Schließzylindergehäuses sitzen. Durch die Kerndrehung bewegen sich die Schieber in Richtung Zylinderkemmitte und verschieben die Ringe entgegengesetzt. Ein Schieber verschiebt den unteren Ring, der andere den oberen Ring. Die Schieber haben unterschiedliche Ausnehmungen, in die die Ringe eintauchen können. Die Schieber bewegen die Ringe bis in den Schlüsselschaft hinein. Dies soll sicher stellen, dass bei kopierten Schlüsseln ohne Ringe (nur ein "Fenster" im Schlüssel) der Schlüssel nach dem Schließen nicht mehr herausgezogen werden kann, da beide Schieber den Schlüssel blockieren. Beim Herausziehen sorgen abgerundete Kanten an den Ausnehmungen im Zylinderkern für ein Ausrichten der Ringe und zum Zurücksetzen der beiden Schieber.

Die Schieberelemente könnten über federbelastete Kugeln schwergängig gestaltet werden, um das Schließen von kopieren Kunstoffschlüsseln zu verhindern (die Ringe würden sich verformen und das Herausziehen des Schlüssels behindern).

Das erfindungsgemäße System ist auch für Wendeschlüssel-Systeme geeignet.

Die Erfindung soll nachfolgend mit Bezug auf die Zeichnungen näher erläutert werden. Dabei zeigt:
- Fig.1: einen teilweise in den Schließzylinder eingeführten Schlüssel,
- Fig.1a,1b: Schnitte A-A und B-B in Figur 1
- Fig. 2: eine der Figur 1 entsprechende Darstellung mit vollständig eingeführtem Schlüssel,
- Fig. 2A,2b: Schnitte D-D und E-E in Figur 2,
- Fig. 3: den Schlüsselschaft und
- Fig. 3A: einen Schnitt C-C in Figur 3.

Figur 1 zeigt den nicht vollständig eingeführten Schlüssel 1, das Schließzylindergehäuse 3, sowie den Zylinderkern 2.

Der Querschnitt nach Figur 2 zeigt den im Schließzylindergehäuse drehbar gelagerten Zylinderkern 2 sowie den Schlüssel 1.

In einer Ausnehmung 8 (Figur 3) des Schlüsselschaftes sind übereinander zwei Ringe 4 angeordnet, wobei die Fixierung durch eine gemeinsame Achse 10 erfolgt, die in der Schlüsselschaftlängsebene angeordnet ist. Beide Ringe 4 können sich getrennt oder gemeinsam quer zum Schlüsselschaft verschieben.

Um ein Einführen des Schlüssels in den Schlüsselkanal zu ermöglichen, ist eine entsprechende Räumung im Zylinderkern vorgesehen, die mit 7 bezeichnet ist.
Ist der Schlüssel vollständig in den Schlüsselkanal eingeführt, befinden sich die Ringe (hier nicht dargestellt) in Erweiterungen des Zylinderkerns und wirken dort mit Sperrelementen, die als Schieber 6 ausgeführt sind, zusammen.

In der in Figur 1b gezeigten Position sind diese Schieber über die Trennebene Zylinderkern/ Schließzylindergehäuse nach außen verschoben und deren Nasen 14 stehen mit der Ausnehmung 13 in Eingriff.

Figur 2 bzw. 2a zeigt den vollständig eingeführten Schlüssel und die bei der Kerndrehung bewegten Schieber 5 und 6, bei denen die Ringe 4 in entsprechende Ausnehmungen 11 in den Schiebern 5 und 6 eintauchen. Die Kante 12 des Schiebers bewegt den Ring in die Ausnehmung 11 des gegenüber liegenden Schiebers und taucht teilweise in die Ausnehmung im Schlüsselschaft ein.

Da es sich bei dem eingeführten bzw. dargestellten Schlüssel um einen passenden, also richtig codierten Schlüssel handelt, befinden sich die Nasen 14 der Schieber 5 innerhalb des Zylinderkemumfanges, also unterhalb der Trennebene, so dass der Zylinderkern zur Ausführung eines Schließvorganges gedreht werden kann.

Figur 3a zeigt die Lagerung der Ringe 4 auf der gemeinsamen Achse 10 im Schlüsselschaft

Schließlich sei noch auf die Figur 2b hingewiesen, die die Anordnung eines Taststiftes 15 im Zylinderkern zeigt.
Dieser Stift tastet das Vorhandensein von mindestens einem Ring 4 ab und wird beim Drehen des Zylinderkerns von dem Ring 4 an die Trennebene gedrückt.
Fehlt der Ring ganz oder hat er nicht den richtigen Durchmesser, dann kann der normale Gehäusestift 17 - nach einer halben Drehung des Zylinderkerns - in die Bohrung des Taststiftes 15 eintauchen und damit ein Weiterdrehen des Zylinderkerns verhindern.

Entsprechendes gilt bei einer Drehung des Zylinderkerns in die andere Drehrichtung.

## Patentansprüche

1. Schloss - Schlüssel - System, umfassend ein Schließzylindergehäuse (3) mit einem drehbar darin gelagerten Zylinderkern (2), in dessen Schlüsselkanal ein Flachschlüssel (1) einführbar ist, der an seiner Flachseite eine Codierung aufweist, die im Schließzylinder erfassbar ist,.wobei bei nicht passender Codierung ein im Zylinderkern (2) gelagertes Sperrelement über die Trennebene Zylinderkern/Schließzylindergehäuse in eine Ausnehmung im Schließzylindergehäuse verschiebbar ist und so die Drehung des Zylinderkerns verhindert,
**dadurch gekennzeichnet,**
- **dass** die Codierung aus in einer Ausnehmung im Schlüsselschaft angeordneten Ringen (4) besteht, die durch eine in der Schlosselschaftlängsebene angeordnete, gemeinsame Achse (10) im Schlüssel fixiert, aber quer zur Schlüsselschaftlängsebene verschiebbar sind,
- **dass** im Zylinderkern (2) eine entsprechende Räumung vorgesehen ist, um den Schlüssel mit den Ringen in den Schlüsselkanal einführen zu können,
- **dass** an einer definierten Stelle im Schlüsselkanal die Räumung (9) derart erweitert ist, dass die Ringe (4) quer zur Schlüsselschaftlängsebene verschiebbar sind,
- **dass** diese Verschiebung durch zwei den Ringen (4) zugeordneten, quer zur Schlüsselschaftlängsebene bewegbare, beidseitig des Schlüsselkanals im Zylinderkerns angeordnete Sperrelemente (5,6) erfolgt, die jeweils mit beiden Ringen (4) in Eingriff stehen,
wobei bei nicht passender Codierung des Schlüssels, die durch die Querverschiebung der Ringe (4) definiert ist, die Sperrelemente (5,6), die Trennebene überschreitend, in die Ausnehmungen (13) des Schließzylindergehäuses (3) reichen können.

2. Schloss - Schlüssel - System nach Anspruch 1, **dadurch gekennzeichnet, dass** die Sperrelemente (5,6) als Schieber ausgebildet sind.

3. Schloss - Schlüssel - System nach Anspruch 2, **dadurch gekennzeichnet, dass** die Schieber unterschiedliche Ausnehmungen (11) aufweisen, die mit dem Umfang der Ringe (4) in Eingriff stehen.

4. Schloss - Schlüssel - System nach einem der vorstehenden Ansprüche, **dadurch gekennzeichnet, dass** im Zylinderkern ein Abfrageelement oder Abfragestift (15) vorgesehen ist, der das Vorhandensein mindestens eines Ringes (4) erkennt und beim Fehlen des Ringes eine Drehung des Zylinderkerns (2) unterbindet.

## Claims

1. A lock and key system, comprising a lock cylinder housing (3) having a cylinder core (2) which is rotatably mounted therein and in the keyway of which a flat key (1) may be inserted, which flat key has, on its flat side, a coding which may be registered in the lock cylinder, wherein, with a non-matching coding, a blocking element mounted in the cylinder core (2) may be displaced over the parting plane of the cylinder core and the lock cylinder housing into a recess in the lock cylinder housing and thus prevents the rotation of the cylinder core,
**characterised in that**
- the coding comprises rings (4) arranged in a recess in the key shaft, which are fixed in the key by a common spindle (10) arranged in the longitudinal key-shaft plane but may be displaced transversely to the longitudinal key-shaft plane,
- an appropriate clearance is provided in the cylinder core (2) to enable the insertion of the key with the rings in the keyway,
- the clearance (9) is widened at a defined point in the keyway in such a way that the rings (4) may be displaced transversely to the longitudinal key-shaft plane,
- this displacement takes place by means of two blocking elements (5, 6), which are associated with the rings (4), may be moved transversely to the longitudinal key-shaft plane, are arranged on both sides of the keyway in the cylinder core and are each in engagement with two rings (4),
wherein, with a non-matching coding of the key, which is defined by the transverse displacement of the rings (4), the blocking elements (5, 6) can reach into the recesses (13) of the lock cylinder housing (3), passing over the parting plane.

2. A lock and key system according to Claim 1,
**characterised in that**
the blocking elements (5, 6) are constructed as slide mechanisms.

3. A lock and key system according to Claim 2,
**characterised in that**
the slide mechanisms have different recesses (11), which are in engagement with the periphery of the rings (4).

4. A lock and key system according to one of the preceding claims,
**characterised in that**
a scanning element or scanning pin (15) is provided in the cylinder core, which scanning element or scanning pin detects the presence of at least one ring (4) and, if the ring is absent, prohibits the cylinder core (2) from rotating.

## Revendications

1. Système de serrure à clé, comprenant un boîtier de cylindre de serrure (3) avec un noyau de cylindre (2) monté de façon rotatif en son intérieur, dans le canal de la serrure duquel une clé plate (1) peut être introduite, laquelle présente sur sa face plate une codification qui peut être identifiée dans le cylindre de serrure, dans lequel un élément de blocage, monté dans le noyau de cylindre (2), peut coulisser dans une gorge dans le boîtier du cylindre de serrure, par l'intermédiaire du plan de séparation noyau de cylindre / boîtier du cylindre de serrure, lorsque la codification ne correspond pas, empêchant de ce fait de faire tourner le noyau de cylindre, **caractérisé en ce que**
- la codification est constituée d'anneaux (4) disposés dans une gorge dans le panneton, lesquels sont fixés dans la clé par l'intermédiaire d'un axe (10) commun, disposé dans le plan longitudinal du panneton, mais qui peuvent coulisser transversalement par rapport au plan longitudinal du panneton,
- **en ce qu'**un espacement correspondant est prévu dans le noyau de cylindre (2) afin de pouvoir introduire la clé avec les anneaux dans le canal de serrure,
- **en ce que** l'espacement (9) est élargi au niveau d'un point défini dans le canal de serrure, de telle sorte que les anneaux (4) peuvent coulisser transversalement par rapport au plan longitudinal du panneton,
- **en ce que** ce décalage est opéré par l'intermédiaire de deux éléments de blocage (5, 6) associés aux anneaux (4), disposés des deux côtés du canal de serrure dans le noyau de cylindre et pouvant être déplacés transversalement par rapport au plan longitudinal du panneton, lesquels deux éléments de blocage sont en prise respectivement avec les deux anneaux (4),
dans lequel les éléments de blocage (5, 6), dépassant le plan de séparation, peuvent pénétrer dans les gorges (13) du boîtier de cylindre de serrure (3) lorsque la codification de la clé, laquelle est définie par le déplacement transversal des anneaux (4), ne correspond pas.

2. Système de serrure à clé selon la revendication 1,
**caractérisé en ce que**
les éléments de blocage (5, 6) se présentent sous la forme de poussoirs.

3. Système de serrure à clé selon la revendication 2,
**caractérisé en ce que**
les poussoirs présentent différentes gorges (11) qui viennent en prise avec le périmètre des anneaux (4).

4. Système de serrure à clé selon l'une des revendications précédentes,
**caractérisé en ce que**
un élément d'interrogation ou une tige d'interrogation (15) est prévu(e) dans le noyau de cylindre, lequel ou laquelle reconnaît la présence d'au moins un anneau (4) et empêche le noyau de cylindre (2) de pivoter en cas d'absence de l'anneau.
